# FASCICULE DE BREVET EUROPEEN

(11) **EP 0 749 141 B1**
(45) Date de publication et mention de la délivrance du brevet: **16.12.1998**
(21) Numéro de dépôt: 96420191.7
(22) Date de dépôt: 03.06.1996
(51) Int. Cl.: H01H 37/00

(54) **Thermostat à sonde comportant dans le socle un ressort en alliage à mémoire de forme**
Thermostat mit Sonde versehen mit einer Feder aus Formgedächtnislegierung im Sockel
Thermostat with probe having a SMA spring in its socket

(30) Priorité: 12.06.1995 FR 9507169
(43) Date de publication de la demande: 18.12.1996
(73) Titulaire: COTHERM, F-38470 Vinay (FR)
(72) Inventeur: Serigny, Jean, 38700 La Tronche (FR)
(74) Mandataire: Myon, Gérard Jean-Pierre

(56) Documents cités:
- GB-A- 2 172 749
- GB-A- 2 204 450
- US-A- 4 679 023
- US-A- 4 885 560

## Description

La présente invention a trait à un thermostat à sonde destiné par exemple à la régulation de la température de l'eau contenue à l'intérieur d'un chauffe-eau électrique selon le préambule de la revendication 1, comme il est connu par example du document FR-A-2 579 013.

Les thermostats sont des dispositifs de commande thermosensible à action cyclique, destinés à maintenir la température entre deux valeurs particulières pour des conditions de fonctionnement normal et dans lesquelles un réglage par l'utilisateur peut être prévu.

Les thermostats à sonde sont des systèmes électromécaniques de régulation de la température comprenant d'une part un tube métallique à fort coefficient de dilatation (cuivre, laiton) à l'intérieur duquel est placée une tige de métal à faible coefficient de dilatation (invar) et d'autre part un rupteur électrique commandant le courant à envoyer dans la résistance de chauffage et actionné grâce à la dilatation différentielle des deux métaux constituant la sonde. Les deux métaux formant la sonde sont fixés l'un à l'autre à l'extrémité libre de cette dernière par sertissage ou soudage.

Les thermostats à sonde connus destinés aux chauffe-eau électriques fonctionnant sous pression, comportent des dispositifs de sécurité permettant de couper l'alimentation électrique lorsque le rupteur électrique du thermostat à sonde fonctionne anormalement. De plus, la normalisation impose que ces thermostats à sonde soient désormais munis d'un coupe-circuit efficace pour la sécurité des utilisateurs.

On connait des thermostats de ce genre qui comprennent une cartouche fusible qui est montée en série sur le conducteur constituant la phase d'alimentation de la résistance de chauffage à laquelle est associé le rupteur électrique du thermostat, tandis que ledit fusible est immergé ou non dans la matière plastique du socle à proximité immédiate de la sonde de façon à suivre l'évolution de la température de l'eau avec un gradiant thermique minimal.

Ce type de thermostat comporte certains inconvénients en ce qui concerne les risques d'une dérive thermique au cours du temps, du fait de l'élévation de la température qui peut entraîner un recoupement de la température du thermostat avec la température de fonctionnement de ce dernier et donc un déclenchement intempestif de la sécurité.

En outre, la cartouche fusible présente une altération dans le temps du fait des variations de température auxquelles elle est soumise.

De plus, on constate que les thermostats à cartouche fusible ne sont pas réversibles car cette dernière fond sous l'effet d'une chaleur légérement supérieure à celle maximale admise. Lorsque la cartouche est détériorée, l'opérateur doit changer intégralement le thermostat car celui-ci n'est plus en état de fonctionner.

C'est à ces inconvénients qu'entend plus particulièrement remédier la présente invention.

Le thermostat suivant la présente invention comporte un ressort réalisé en alliage à mémoire de forme qui est disposé à l'intérieur d'un logement situé à proximité immédiate de la sonde pour commander un contact électrique du dispositif de sécurité du thermostat placé sur l'une des phases d'alimentation de la résistance de chauffage de façon à suivre l'évolution de la température de l'eau avec un gradient thermique minimal.

Un avantage selon l'invention consiste en ce que le ressort en alliage à mémoire de forme est placé dans un logement qui communique avec celui recevant le tube de la sonde.

Un autre avantage selon l'invention consiste en ce que le thermostat à sonde comprend entre le ressort et la lame élastique et métallique du contact ou rupteur de sécurité une palette isolante d'un doigt de réarmement.

Le dessin annexé, donné à titre d'exemple, permettra de mieux comprendre l'invention, les caractéristiques qu'elle présente et les avantages qu'elle est susceptible de procurer :

Fig. 1 est une vue en perspective éclatée illustrant le thermostat à sonde pourvu du dispositif de sécurité en alliage à mémoire de forme suivant la présente invention.

Fig. 2 est une vue avec arrachement partiel montrant la mise en place du dispositif de sécurité à l'intérieur du thermostat à sonde.

Fig. 3 est une coupe schématique représentant le thermostat à sonde en position de fonctionnement.

Fig. 4 est une coupe semblable à celle de Fig. 3, mais illustrant le thermostat à sonde hors usage du fait de la dilatation du dispositif de sécurité.

On a représenté en Fig. 1 à 4 un thermostat à sonde 1 comportant un socle 2 en matière plastique et une sonde métallique 3. Le thermostat à sonde 1 comporte deux bornes 2a, 2b solidaires du socle 2 grâce auxquelles il peut être installé en série sur un conducteur constituant l'une des phases d'alimentation en courant électrique de la résistance 4 d'un chauffe-eau ou appareil analogue (Fig. 3).

La sonde 3 comporte un tube 3a à fort coefficient de dilatation qui est fixé au socle 2 par sertissage ou surmoulage dans la matière plastique constituant ledit socle. A l'intérieur du tube 3a est placée une tige de métal 3b à faible coefficient de dilatation dont l'une des extrémités est sertie au tube 3a, tandis que l'autre extrémité coopère avec un organe de réglage 5.

Le socle 2 est fermé par un couvercle 6 en matière plastique comportant une ouverture 6a pour l'accès à l'organe de réglage 5. Cette ouverture 6a est obstruée par une pastille 6b qui vient s'encliqueter dans des rainures adéquates ménagées dans le couvercle 6.

La première borne de connexion 2a est reliée par l'intermédiaire d'une lamelle élastique et métallique de sécurité 2c à un rupteur de sécurité 2d. Le rupteur de sécurité 2d comporte une autre lame fixe 2e solidaire du socle 2 du thermostat 1.

La seconde borne de connexion 2b est reliée par l'intérmédiaire d'une lame fixe 2f à un autre rupteur électrique 2g. Ce dernier comporte une lame flexible et métallique 2h qui est en appui sur une fourche 2i solidaire de la lame fixe 2e du rupteur de sécurité 2d. La lame 2h est en contact avec un levier isolant 2i qui se trouve à proximité de l'organe de réglage 5 et qui est traversé par la tige métallique 3b de la sonde 3.

Le socle 2 comporte un logement 2k qui communique avec celui recevant le tube 3a de la sonde 3. Le logement 2k est ménagé en dessous de la lame flexible 2c du rupteur de sécurité 2d. A l'intérieur du logement 2k est introduit un ressort 7 réalisé en alliage à mémoire de forme.

Le ressort 7 fonctionne comme un dispositif de sécurité lorsque le rupteur éléctrique 2g est défectueux et/ou lorsque la température de l'eau devient supérieure à une température de sécurité pré-déterminée.

Un trou cylindrique 2l est percé dans le socle 2 à proximité du logement 2k pour recevoir un doigt de réarmement 8 réalisé en une matière isolante telle que du plastique. Le doigt de réarmement 8 est prévu d'une hauteur suffisante pour venir déboucher dans un trou 6c ménagé dans le couvercle 6 au voisinage de l'ouverture 6a.

Le doigt de réarmement 8 est solidaire dans sa partie inférieure et perpendiculairement à son axe vertical d'une palette horizontale 8a qui vient s'intercaler entre le ressort 7 et la lame 2c du rupteur de sécurité 2d. Au niveau de la palette 8a sont prévus des tétons 8b, 8c et 8d permettant l'indexation angulaire du doigt de réarmement 8 lors de sa mise en place dans le socle en matière plastique 2.

On observe que le ressort 7 est disposé à proximité immédiate de la sonde 3 de façon à suivre l'évolution de la température de l'eau avec un gradient thermique minimal.

Le thermostat à sonde 1 décrit précédement fonctionne de la même manière que ceux de l'art antérieur. Sous l'effet de la chaleur de l'eau qui est déterminée par l'organe de réglage 5, la tige 3b se dilate et lorsque la température de l'eau est atteinte, elle déplace le levier 2j qui pousse la lame métallique 2h pour ouvrir le rupteur électrique 2g en vue de couper l'alimentation électrique de la résistance de chauffage 4. Le refroidissement de l'eau fait rétracter la tige 3b pour remettre en appui les contacts du rupteur 2g afin d'alimenter à nouveau la résistance de chauffage 4.

Il arrive que les contacts du rupteur électrique 2g restent collés, entraînant une augmentation dangereuse de la température de l'eau à l'intérieur du chauffe-eau.

La température de l'eau transmise au tube 3b est ensuite répercutée par conduction au ressort 7 qui se dilate sous l'effet d'une chaleur légérement supérieure à celle maximale admise (Fig. 4). La dilatation du ressort 7 dans une direction verticale entraîne dans son déplacement la palette 8a du doigt de réarmement 8 permettant de déformer élastiquement la lame métallique 2c pour ouvrir le rupteur de sécurité 2d. Lors de la dilatation du ressort 7, on constate que le doigt de réarmement 8 dépasse au-dessus du couvercle 6 du fait de son déplacement vertical indiquant à l'opérateur que le thermostat 1 n'est plus en état de fonctionner. La déformation élastique de la lame 2c coupe immédiatement l'alimentation éléctrique de la résistance de chauffage 4 évitant une augmentation dangereuse de la température de l'eau (Fig. 4).

Il suffit alors à l'opérateur d'appuyer sur le doigt de réarmement 8 pour contraindre le ressort 7 dans sa position initiale afin que la lame 2c vienne en contact avec la lame fixe 2e du rupteur de sécurité 2d pour permettre le passage du courant et alimenter à nouveau la résistance de chauffage 4 du chauffe-eau.

On observe que le ressort 7 réalisé en alliage à mémoire de forme ne présente aucune altération dans le temps quelles que soient les conditions de température auxquelles il est soumis, pourvu que celles-ci soient inférieures à son seuil de transition. Le ressort 7 présente une déformation réversible. Ainsi, lorsque la température est redescendue en dessous du seuil de transition, l'opérateur peut, par l'intermédiaire du doigt de réarmement 8, appliquer une force en opposition pour faire retrouver au ressort 7 en alliage à mémoire de forme sa configuration initiale (Fig. 4).

On peut prévoir que le thermostat 1 ne comporte pas de doigt de réarmement 8, mais qu'il existe entre le ressort 7 et la lame 2c une pastille ou capuchon isolant non représenté pour éviter tout court-circuit. Dans ce cas, le thermostat 1 est à changer lorsque la température maximale admise est dépassée puisque la lame 2c se trouve éloignée de celle 2e du rupteur de sécurité 2d. On constate alors que le thermostat 1 n'est plus en état de fonctionner et que l'opérateur doit le changer.

## Revendications

1. Thermostat à sonde (3) du genre comprenant un système électromécanique de régulation de la température pourvu d'une sonde (3) constituée d'un tube (3a) métallique à fort coefficient de dilatation à l'intérieur duquel est placée une tige (3b) de métal à faible coefficient de dilatation et d'un rupteur de sécurité (2d) commandant le courant électrique employé dans la résistance de chauffage (4), caractérisé en ce qu'il comprend un ressort (7) réalisé en alliage à mémoire de forme qui est disposé à l'intérieur d'un logement (2k) qui est situé à proximité immédiate de la sonde (3) pour commander le rupteur de sécurité (2d) placé sur l'une des phases d'alimentation de la résistance de chauffage (4) de façon à suivre l'évolution de la température de l'eau avec un gradiant thermique minimal.

2. Thermostat à sonde suivant la revendication 1, caractérisé en ce que le logement (2k) recevant le ressort (7) communique avec celui recevant le tube (3a) de la sonde (3).

3. Thermostat à sonde suivant la revendication 1, caractérisé en ce qu'entre le ressort (7) et la lame élastique et métallique (2c) du rupteur de sécurité (2d) est disposée une palette isolante (8a) d'un doigt de réarmement (8).

4. Thermostat à sonde suivant la revendication 1, caractérisé en ce que le ressort (7) est prévu pour se dilater sous l'effet d'une chaleur légérement supérieure à celle maximale admise.

5. Thermostat à sonde suivant la revendication 3, caractérisé en ce que le doigt de réarmement (8) est guidé à l'intérieur d'un trou (21) disposé à proximité du logement (2k) dans lequel est placé le ressort (7)

6. Thermostat à sonde suivant la revendication 3, caractérisé en ce que le doigt de réarmement (8) comporte une palette horizontale (8a) disposée dans la partie inférieure et perpendiculairement à son axe verticale

7. Thermostat suivant la revendication 3, caractérisé en ce qu'au niveau de la palette (8a) du doigt de réarmement (8) sont prévus des tétons horizontaux (8b, 8c et 8d) permettant l'indexation angulaire dudit doigt à l'intérieur du socle (2).

8. Thermostat suivant la revendication 1, caractérisé en ce qu'entre le ressort (7) et la lame élastique (2c) du rupteur de sécurité (2d) est disposée une pastille ou un capuchon isolant pour éviter tout court-circuit.

## Patentansprüche

1. Mit Sonde (3) versehener Thermostat, der ein elektromechanisches System der Temperaturregelung enthält, das mit einer Sonde (3) versehen ist, die aus einem metallischen Rohr (3a) mit großem Ausdehnungskoeffizient und aus einem Metallstab (3b) mit geringem Ausdehnungskoeffizient im Inneren des Rohres sowie einem Sicherheitsschalter (2d) besteht, der den bei der elektrischen Widerstandsheizung (14) verwendeten elektrischen Strom steuert,
dadurch gekennzeichnet, daß der Thermostat eine Feder (7) aus Formgedächtnislegierung aufweist, die im Inneren eines Lagers (2k) untergebracht ist, welches in der unmittelbaren Nähe der Sonde (3) gelegen ist, um den Sicherheitsunterbrecher (2d) zu steuern, der über einer der Phasenzuführungen der Widerstandsheizung (4) so angeordnet ist, daß er der Entwicklung der Wassertemperatur mit geringen thermischen Gradienten folgt.

2. Thermostat mit Sonde nach Anspruch 1, dadurch gekennzeichnet, daß das die Feder (7) aufnehmende Lager (2k) mit dem das Rohr (3a) der Sonde (3) aufnehmenden Sitz in Verbindung steht.

3. Thermostat mit Sonde nach Anspruch 1, dadurch gekennzeichnet, daß zwischen der Feder (7) und der metallischen und elastischen Plattfeder (2c) des Sicherheitsunterbrechers (2d) eine Isolierfahne (8a) eines Rückstellfinger (8) angeordnet ist.

4. Thermostat mit Sonde nach Anspruch 1, dadurch gekennzeichnet, daß die Feder (7) dafür vorgesehen ist, sich unter der Wirkung von Wärme auszudehnen, die leicht oberhalb der maximalen zulässigen Temperatur liegt.

5. Thermostat mit Sonde nach Anspruch 3, dadurch gekennzeichnet, daß der Rückstellfinger (8) im Inneren eines Loches (2l) geführt ist, das in der Nähe des Sitzes (2k) angeordnet ist, in welcher die Feder (7) angeordnet ist.

6. Thermostat mit Sonde nach Anspruch 3, dadurch gekennzeichnet, daß der Rückstellfinger (8) eine horizontale Fahne (8a) umfaßt, die im unteren Teil und senkrecht zu seiner vertikalen Achse angeordnet ist.

7. Thermostat nach Anspruch 3, dadurch gekennzeichnet, daß auf der Ebene der Fahne (8a) des Rückstellfingers (8) horizontale Warzen (8b,8c,8g) vorgesehen sind, welche die winkelmäßige Indexierung des Fingers im Inneren des Sockels (2) ermöglicht.

8. Thermostat nach Anspruch 1, dadurch gekennzeichnet, daß zwischen der Feder (7) und der Plattfeder (2c) des Sicherheitsunterbrechers (2d) eine isolierende Pastille oder Knopf vorgesehen ist, um jeglichen Kurzschluß zu vermeiden.

## Claims

1. Thermostat with probe (3), of the kind comprising an electromechanical temperature-regulating system provided with a probe (3) consisting of a metal tube (3a) having a high expansion coefficient inside which a rod (3b) of a metal having a low expansion coefficient is placed and of a safety cut-out (2d) controlling the electric current used in the heating element (4), characterized in that it comprises a spring (7) made of a shape-memory alloy which is placed inside a housing (2k) located in the immediate vicinity of the probe (3) in order to control the safety cut-out (2d) placed on one of the phases for supplying the heating element (4) so as to monitor the change in temperature of the water with a minimum thermal gradient.

2. Thermostat with probe according to Claim 1, characterized in that the housing (2k) accommodating the spring (7) communicates with that accommodating the tube (3a) of the probe (3).

3. Thermostat with probe according to Claim 1, characterized in that a small insulating plate (8a) of a resetting finger (8) is placed between the spring (7) and the elastic metal blade (2c) of the safety cut-out (2d).

4. Thermostat with probe according to Claim 1, characterized in that the spring (7) is designed to expand when exposed to heat slightly greater than the maximum permitted heat.

5. Thermostat with probe according to Claim 3, characterized in that the resetting finger (8) is guided inside a hole (2l) made in the vicinity of the housing (2k) in which the spring (7) is placed.

6. Thermostat with probe according to Claim 3, characterized in that the resetting finger (8) includes a small horizontal plate (8a) placed in the lower part and perpendicularly to its vertical axis.

7. Thermostat according to Claim 3, characterized in that horizontal studs (8b, 8c and 8d) are provided level with the small plate (8a) of the resetting finger (8) and allow angular indexation of the said finger inside the socket (2).

8. Thermostat according to Claim 1, characterized in that an insulating cap or pad is placed between the spring (7) and the elastic blade (2c) of the safety cut-out (2d) in order to prevent any short-circuit.
